# DEMANDE DE BREVET EUROPEEN

(11) **EP 1 254 979 A1**
(43) Date de publication de la demande: **06.11.2002**
(21) Numéro de dépôt: 02370017.2
(22) Date de dépôt: 29.04.2002
(51) Int. Cl.: D03D 1/00, D03D 11/02

(54) **Sangle tissée**

(30) Priorité: 02.05.2001 FR 0105885
(71) Demandeur: M.B.G., SA, 60200 Compiegne (FR)
(72) Inventeur: Begassat, Michel Sylvain, 60510 Therdonne (FR)
(74) Mandataire: Hénnion, Jean-Claude

(57) **Abrégé**

L'invention se rapport à une sangle tissée se composant de fils (2) de chaîne et de fils (3) de trame.

Cette sangle est caractérisée en ce qu'elle comprend parallèlement aux fils de chaîne au moins un fil (4) d'acier spiralé.

## Description

L'invention se rapporte à une sangle tissée.

On connaît deux types de sangles, à savoir d'une part les sangles, obtenues à partir d'un flanc homogène de matière tel du cuir, qui sont utilisées par exemple pour des bagages et d'autre part les sangles obtenues par tissage.

Ces dernières auxquelles se rapporte plus précisément l'invention sont utilisées pour le levage ou pour maintenir des objets sur une plate-forme.

Les sangles tissées sont donc constituées par entrelacement de fils de chaîne avec des fils de trame.

La résistance de ces sangles dépend de la nature des fils de chaîne (section, matériau, nombre etc ....).

Sous l'effet d'une traction, ces sangles s'allongent nécessairement d'une valeur qui n'est pas négligeable mais qui n'est pas comparable à l'allongement d'une sangle dite élastique.

Ces sangles sont relativement faciles à couper même accidentellement et l'on comprend bien le risque de cette coupure lorsque la sangle supporte une charge.

Pour renforcer ces sangles, l'élément mécanique peut coûteux qui vient à l'esprit est un fil d'acier.

Malheureusement, le coefficient d'allongement de ce fil d'acier est tout à fait différent de celui de la sangle et par conséquent cela pose un problème.

Certes, on peut imaginer que le fil d'acier ne soit pas immobilisé par rapport à la sangle de sorte qu'il puisse glisser cependant cela entraîne deux problèmes.

Le premier résulte que, localement, la sangle n'est pas protégée et le deuxième résulte du retour de la sangle en position initiale.

En effet, lors de ce retour l'extrémité du fil d'acier peut abîmer les fibres composant cette sangle et provoquer la coupure.

On connaît une sangle élastique (US-1.588.180) qui consiste en différents ressorts protégés par un tissu qui est soit en matière élastique, soit formé de fils plus longs que les ressorts.

Un tel produit ne convient pas pour lever une charge.

Un des résultats que vise l'invention est notamment de remédier à ces inconvénients.

A cet effet, l'invention a pour objet une sangle tissée du type précité comprenant des fils de chaîne et des fils de trame, cette sangle étant caractérisée en ce qu'elle comprend parallèlement aux fils de chaîne au moins un fil d'acier spiralé.

L'invention sera bien comprise à l'aide de la description ci-après faite à titre d'exemple non limitatif en regard du dessin qui représente schématiquement :
- figure 1 : vue de dessus d'une sangle
- figures 2 et 3 : vue en coupe de deux exemples de réalisation.

En se reportant au dessin on voit une sangle 1 tissée.

Celle-ci se compose de fils 2 de chaîne et de fils 3 de trame.

Il pourrait s'agir également d'une sangle tricotée.

De préférence, mais non limitativement, ces fils sont en polyester.

L'allongement de ces fils et plus encore du tissu obtenu n'est, bien évidemment, pas comparable à celui d'un tissu formé de fils élastiques.

Selon l'invention, la sangle comprend parallèlement aux fils de chaîne au moins un fil 4 d'acier spiralé.

Ce fil 4 spiralé est localisé au niveau de la lisière 5 longitudinale de la sangle.

Il peut également être inséré en partie médiane de la largeur de la sangle.

Pour maintenir ce fil spiralé, on peut le maintenir dans une poche 6 tubulaire obtenue, par exemple, (figure 3) en rabattant le bord longitudinal de la sangle ou lorsque la sangle est constituée par un tube tissé en formant un canal ou plusieurs canaux (figure 2) au moyen d'une couture reliant les parois du tube.

Au repos, la longueur du fil spiralé est égale à celle des fils de chaîne du tissu.

Les extrémités du fil spiralé seront fixées sur chacune des extrémités de la sangle de manière à les immobiliser par exemple au moyen d'une boucle.

La longueur supplémentaire du fil d'acier liée à la forme en spirale permet alors de compenser l'allongement des fibres de la sangle tissée.

On obtient donc un produit renforcé.

La présence d'un câble métallique qui peut être mono-filament ou du type fil torsadé constitue également une prévention contre les actes de vandalisme.

En cas de rupture d'une partie des fils de chaîne, ce câble métallique peut reprendre provisoirement la charge.

## Revendications

1. Sangle tissée se composant de fils (2) de chaîne et de fils (3) de trame **caractérisée en ce qu'**elle comprend parallèlement aux fils de chaîne au moins un fil (4) d'acier spiralé.

2. Sangle tissée selon la revendication 1 **caractérisée en ce que** le fil spiralé est localisé au niveau de la lisière (5) longitudinale de la sangle.

3. Sangle tissée selon la revendication 1 **caractérisée en ce que** le fil spiralé est inséré en partie médiane de la largeur de la sangle.

4. Sangle tissée selon la revendication 1 **caractérisée en ce que** le fil spiralé est maintenu dans une poche tubulaire.

5. Sangle tissée selon la revendication 1 **caractérisée en ce que** la poche tubulaire est obtenue en rabattant le bord longitudinal de la sangle.

6. Sangle tissée selon la revendication 1 **caractérisée en ce qu'**elle est constituée par un tube tissé et comprend un canal obtenu au moyen d'une couture.

7. Sangle tissée selon la revendication 1 **caractérisée en ce que** les extrémités du fil spiralé sont fixées sur chacune des extrémités de la sangle de manière à les immobiliser.
